# FASCICULE DE BREVET EUROPEEN

(11) **EP 2 479 372 B1**
(45) Date de publication et mention de la délivrance du brevet: **25.05.2016**
(21) Numéro de dépôt: 12151958.1
(22) Date de dépôt: 20.01.2012
(51) Int. Cl.: E06B 3/64, E06B 3/66, E06B 7/02

(54) **Ensemble vitré comportant un cadre profilé entourant au moins un vitrage, ainsi que son procédé de montage**
Verglastes Element, das einen Profilrahmen mit mindestens einer Verglasung umfasst, und Montageverfahren
Glazed assembly comprising a profile frame around at least one glazing, and method for assembling same

(30) Priorité: 21.01.2011 FR 1150485
(43) Date de publication de la demande: 25.07.2012
(73) Titulaire: Designal, 06370 Mouans Sartoux (FR)
(72) Inventeur: Rondelli, Patrick, 06000 Nice (FR)
(74) Mandataire: Brizio Delaporte, Allison

(56) Documents cités:
- EP-A1- 0 443 946
- WO-A-99/50523
- DE-A1- 10 251 431
- GB-A- 2 467 649
- US-A- 4 471 589

## Description

La présente invention concerne un ensemble vitré comportant un cadre profilé entourant au moins un vitrage. Cet ensemble vitré est destiné principalement à former une fenêtre ou une porte-fenêtre.

De tels ensembles vitrés sont connus de l'état de la technique. En effet, il est connu qu'un tel ensemble vitré permet d'obtenir une isolation thermique et/ou phonique grâce à un vitrage comprenant au moins deux feuilles de verre et couramment dénommé double vitrage. Les deux feuilles de verre sont séparées l'une de l'autre par une zone appelée zone d'intervitrage. Cette zone d'intervitrage est avantageusement isolée de l'air extérieur afin de contenir et maintenir entre les deux feuilles de verre de l'air déshydraté ou bien un gaz isolant tel de l'argon, ce qui empêche les risques de condensation dans la zone d'intervitrage.

Par ailleurs, il existe des ensembles vitrés formés d'un double vitrage espacé d'un simple vitrage où il y a une communication avec l'air extérieur. Un tel ensemble vitré est communément désigné sous le nom de vitrage isolant respirant ou fenêtre respirante. Ces ensembles vitrés comprennent des moyens qui mettent en communication la zone entre le double vitrage intérieur et le simple vitrage extérieur, avec l'extérieur, afin de réaliser l'équilibrage de pressions entre ladite zone et l'extérieur et limiter les risques de condensation entre ces vitrages.

Le document GB2467649-A- concerne un cadre de fenêtre ou de porte vitrée pouvant recevoir divers types de vitrage. Aucune circulation d'air n'est prévu entre les vitrages.

On assiste ainsi à une multiplication des formes et des fonctions des ensembles vitrés. Les coûts de fabrication augmentent et la gestion des stocks associés à ces différents ensembles vitrés se complexifient.

Il existe ainsi le besoin de réduire les coûts de fabrication et simplifier la logistique de gestion des stocks.

Pour atteindre cet objectif, il est prévu selon l'invention un ensemble vitré définissant un côté extérieur sur une de ses faces longitudinales et un côté intérieur sur une autre face longitudinale, cet ensemble comporte un cadre profilé et au moins un vitrage entouré à son contour par ledit cadre caractérisé en ce que le cadre comprend au moins trois rainures longitudinales disposées depuis le côté extérieur vers le côté intérieur respectivement au moins une rainure extérieure, au moins une rainure intermédiaire et au moins une rainure intérieure, ledit cadre est configuré pour recevoir sélectivement :
- dans une première configuration, un premier module comportant une première parclose intérieure configurée pour être montée au moins dans la rainure intérieure et un vitrage extérieur destiné à être monté entre la première parclose intérieure et une cloison solidaire du cadre
- dans une deuxième configuration, un deuxième module comportant un vitrage extérieur et un vitrage intérieur séparés par un élément d'espacement configuré pour être monté dans ladite au moins une rainure intermédiaire et formant une lame d'air entre le vitrage extérieur et le vitrage intérieur.

L'ensemble vitré selon l'invention pourra en outre présenter au moins facultativement l'une quelconque des caractéristiques suivantes :
- dans la deuxième configuration le deuxième module comprend deux chambres séparées par l'élément d'espacement, la première chambre comprenant des moyens de réception du vitrage extérieur et la seconde chambre comprenant des moyens de réception du vitrage intérieur,
- dans la deuxième configuration l'élément d'espacement comprend des moyens de communication fluidique pour la communication de la lame d'air avec l'atmosphère du côté intérieur de l'ensemble vitré,
- dans la deuxième configuration l'élément d'espacement comprend une portion d'entretoise pour maintenir espacés le vitrage extérieur et le vitrage intérieur et une portion de gouttière définissant la seconde chambre et fournissant les moyens de réception de ladite seconde chambre pour le vitrage intérieur,
- l'ensemble vitré comprend des joints de vitrage pour le vitrage intérieur montés dans la portion de gouttière en formant au moins en partie les moyens de réception, au moins le joint disposé le plus du côté extérieur présente des moyens de communication fluidique pour la communication de la lame d'air avec l'atmosphère du côté intérieur de l'ensemble vitré,
- pour lequel le joint pour le vitrage intérieur disposé le plus du côté intérieur présente des moyens de communication fluidique pour la communication de la lame d'air avec l'atmosphère du côté intérieur de l'ensemble vitré,
- pour lequel lesdits moyens de communication fluidique sont formés par au moins une interruption dans un ou les joints du vitrage intérieur,
- dans lequel dans la première et dans la deuxième configuration le vitrage extérieur comprend au moins deux feuilles de verre,
- dans lequel les au moins deux feuilles de verres forment un vitrage extérieur monobloc,
- dans lequel les feuilles de verre constituant le vitrage extérieur sont scellées entre elles de sorte à créer un espace étanche entre elles,
- dans lequel le vitrage extérieur est monobloc,
- dans lequel le vitrage intérieur est à isolation phonique et/ou thermique,
- dans lequel le vitrage intérieur est monobloc,
- dans lequel le cadre comprend des moyens isolants disposés entre une partie intérieure et une partie extérieure dudit cadre de sorte à réaliser une rupture de pont thermique entre l'intérieur et l'extérieur de l'ensemble.
- dans la deuxième configuration, la première chambre comprend un joint de vitrage de chaque côté du vitrage extérieur et la seconde chambre comprend un joint de vitrage sur chacun des côtés du vitrage intérieur tournés respectivement vers le côté intérieur ou vers le côté extérieur,
- dans la première configuration, la parclose coopère, du côté extérieur, avec le joint de vitrage le plus intérieur du vitrage extérieur,

L'invention concerne un procédé de montage d'un tel ensemble vitré, caractérisé en ce qu'un opérateur effectue le montage du première module ou du deuxième module par la face longitudinale du côté intérieur de l'ensemble.

Selon une première variante de l'invention, le procédé est tel que selon la deuxième configuration l'ensemble vitré comporte un vitrage extérieur et un vitrage intérieur entourés par un cadre, le procédé comprend :
- une étape de placement du vitrage extérieur dans des moyens de réception du vitrage extérieur d'une première chambre du cadre,
- une étape de positionnement sur le cadre au niveau d'au moins une rainure intermédiaire d'un élément d'espacement comportant une seconde chambre avec des moyens de réception du vitrage intérieur, cet élément faisant également office de séparation entre le vitrage extérieur et le vitrage intérieur,
- une étape de placement du vitrage intérieur dans des moyens de réception de la seconde chambre.

Avantageusement, selon le procédé de montage selon l'invention, on effectue l'étape de placement du vitrage extérieur, puis on effectue l'étape de positionnement, puis on effectue l'étape de placement du vitrage intérieur.

Selon une deuxième variante de l'invention, le procédé est tel que selon la première configuration, l'ensemble vitré comporte un vitrage extérieur entouré par un cadre lequel procédé comprend :
- une étape de positionnement dans le cadre au niveau d'au moins une rainure intérieure d'une parclose formant une première chambre comprenant des moyens de réception du vitrage extérieur,
- une étape de placement du vitrage extérieur dans des moyens de réception de la première chambre.

L'effet technique obtenu est une meilleure adaptabilité d'un cadre d'un ensemble vitré à divers vitrages, cette adaptation étant obtenue notamment par la présence d'un cadre muni d'au moins trois rainures destinées à coopérer avec au moins deux modules de vitrage pour donner deux configurations différentes d'ensemble vitré.

L'invention représente une simplification considérable du montage de ces vitrages.

Un tel ensemble vitré peut présenter des caractéristiques d'équilibrage de pression des deux côtés du vitrage intérieur de l'ensemble vitré quand cet ensemble est muni de moyens de communication fluidique avec l'atmosphère intérieure délimitée par la structure du bâtiment portant cet ensemble vitré.

D'autres caractéristiques, buts et avantages de la présente invention apparaîtront à la lecture de la description détaillée qui va suivre et au regard des dessins annexés donnés à titre d'exemple non limitatif et sur lesquels :
- la figure 1 est une coupe transversale d'une partie d'un ensemble vitré selon une première configuration de la présente invention dont le cadre est muni d'un premier module avec la partie de dormant lui correspondant,
- la figure 2 est une coupe transversale d'une partie d'un ensemble vitré selon une deuxième configuration de la présente invention dont le cadre est muni d'un deuxième module avec la partie de dormant lui correspondant.

Dans ce qui va suivre, aussi bien pour un ensemble vitré 1' selon la figure 1 que pour un ensemble vitré 1 représenté à la figure 2, l'ensemble vitré 1 ou 1' est défini pour être intégré dans une structure de bâtiment définissant une séparation entre l'extérieur qui est en dehors du bâtiment et l'intérieur qui est délimité par ladite structure de bâtiment.

Ainsi, l'ensemble vitré 1' ou 1 selon la figure 1 ou la figure 2 présente un côté extérieur 22 sur une de ses faces longitudinales et un côté intérieur 23 sur son autre face longitudinale. Ces côtés étant reconnaissables même quand l'ensemble vitré l'ou 1 est non monté sur la structure du bâtiment qui le porte.

Il sera donc fait référence à l'atmosphère intérieure pour désigner l'air régnant à l'intérieur de l'espace délimité par la structure du bâtiment, ceci étant du côté intérieur 23 de l'ensemble vitré 1' ou 1.

Le cadre 5 profilé comprend au moins trois rainures 9 disposées selon l'axe longitudinal dudit cadre 5. Les rainures 9 sont parallèles les unes aux autres. Ces rainures 9 peuvent également être appelées feuillures. Les rainures sont dénommées rainure extérieure 9a, rainure intérieure 9c et rainure intermédiaire 9b, respectivement selon leur positionnement du coté extérieur 22, du côté intérieur 23 et celle disposée entre la rainure extérieure 9a et la rainure intérieure 9c. Préférentiellement, les rainures sont formées dans le cadre 5 tel que représenté sur les figures 1 et 2. Les rainures sont délimitées les unes des autres par des parties en saillie 14. Pour trois rainures 9, sont présentes quatre parties en saillie 14. Selon l'invention, il est préféré pour des raisons expliquées par la suite qu'au moins la partie en saillie 14 la plus à l'extérieur du cadre 5 soit de plus grande hauteur que les autres partie en saillie 14, on dénomme alors cette partie en saillie 14 par paroi extérieure 3.

Il est entendu que dans l'ensemble de la description le terme vitrage peut s'entendre comme une unité de vitrage, c'est-à-dire qu'il peut être formé par une, deux ou bien trois feuilles de verre 12. Des feuilles de verre 12 formant un vitrage sont préférentiellement scellées entre elles de sorte à ménager un espace étanche entre les feuilles de verre 12.

L'ensemble vitré 1' ou 1 est entouré d'un cadre 5 profilé ou ouvrant qui coopère avec une partie fixe ou dormant 6, partie qui est disposée dans la structure de bâtiment qui porte l'ensemble vitré 1' ou 1.

A titre préféré, le cadre 5 comprend des moyens isolants 25 disposés entre une première partie du cadre située du côté extérieure 22 et une deuxième partie du cadre 5 située du côté intérieur 23. Ces moyens isolants 25 sont destinés à créer une rupture de pont thermique entre la face longitudinale du côté extérieur 22 et la face longitudinale du côté intérieur 23. Les moyens isolants sont par exemple en matériau type élastomère.

Le cadre 5 peut aussi présenter une équerre d'assemblage 18 avec le dormant 6. De plus, un joint 11 peut être inséré dans le dormant 6 afin de renforcer l'isolation thermique et phonique de l'ensemble vitré. Ce joint 11 est avantageusement prévu sur trois côtés du dormant 6, avantageusement la partie inférieure du dormant ne comprenant pas de joint 11. Ce joint 11 peut être un joint EPDM compact ou microcellulaire avec renforcement thermique et/ou phonique.

La figure 1 montre un ensemble vitré 1' dans une première configuration de l'invention.

A cette figure, l'ensemble vitré 1' est muni d'un premier module de vitrage comprenant au moins un vitrage extérieur 2.

En figure 1, le vitrage extérieur 2 comprend trois feuilles de verres 12 espacées par des zones intervitrages, préférentiellement scellées, c'est-à-dire sans communication avec l'extérieur de ladite zone celle-ci est isolée. Le vitrage extérieur 2 est monobloc. L'assemblage des feuilles de verres 12 entre-elles est réalisé avant le montage du premier module sur le cadre 5.

Dans ce mode de réalisation, le vitrage extérieur 2 s'intercale entre deux joints de vitrage 15 et 16, l'un étant le joint de vitrage extérieur 15 et l'autre le joint de vitrage intérieur 16 ou joint de bourrage.

A titre préféré, une première chambre 20 de réception du vitrage extérieur 2 réalise l'étanchéité avec ce vitrage du côté extérieur 22 par l'intermédiaire d'un joint de vitrage 15 faisant bouclier thermique. Le joint 15 est avantageusement monté sur la partie en saillie 14 située la plus à l'extérieur du cadre 5, la paroi extérieure 3.

La première chambre 20 de réception du vitrage extérieur 2 réalise avantageusement aussi l'étanchéité avec ce vitrage du côté intérieur 23 par l'intermédiaire d'une parclose 7', autrement dénommée parclose intérieure avec incorporation d'un joint de vitrage intérieur 16 entre la parclose 7' et le vitrage extérieur 2.

La première chambre 20 est délimitée du côté extérieur 22 par une cloison solidaire du cadre 5, du côté intérieur 23 par la parclose 7'. A titre préféré, la cloison solidaire du cadre 5 comprend une paroi extérieure 3 formée avantageusement dans le prolongement du cadre 5. Selon une autre possibilité, la paroi extérieure 3 est formée par un élément rapporté et solidaire préférentiellement sur le cadre 5.

Avantageusement, ladite parclose 7' est disposée au moins dans la rainure intérieure 9c. La partie inférieure de la parclose 7' est en contact avec au moins une partie en saillie 14 et avantageusement avec les deux parties en saillie 14 situées les plus du côté intérieur 23.

Une troisième partie en saillie 14 délimitant la rainure extérieure 9a de la rainure intermédiaire 9b sert avantageusement au maintien d'une cale 13' intercalée entre le fond de la première chambre 20 et le vitrage extérieur 2. La cale 13' peut être prévue afin que le vitrage extérieur 2 ne touche pas le fond de cette première chambre 20.

L'ensemble vitré 1' représenté à la figure 1 comportant un triple vitrage présente des propriétés d'isolation thermique et phonique satisfaisant les normes actuelles.

Il est possible aussi de prévoir un collage du vitrage extérieur 2 sur le cadre profilé 5 formant l'ouvrant de l'ensemble vitré 1'.

L'invention concerne un procédé de montage d'un tel ensemble vitré 1' caractérisé en ce que le montage est effectué par un opérateur agissant depuis la face longitudinale intérieure 23 de l'ensemble. Toutes les étapes du procédé de montage peuvent être réalisées du même côté de l'ensemble vitré, ce qui constitue une simplification du montage de l'ensemble vitré. Ceci est notamment permis par la présence de la paroi extérieure 3 sur le cadre 5.

Dans un premier mode de réalisation du procédé d'un ensemble vitré comportant un vitrage extérieur 2 le procédé comprend l'étape de positionnement sur le cadre 5 d'une parclose 7', préférentiellement au niveau d'une rainure intérieure 9c, formant une première chambre 20 comprenant des moyens de réception du vitrage extérieur 2. Puis l'étape de placement du vitrage extérieur 2 dans les moyens de réception du vitrage extérieur 2 de la première chambre 20.

Selon une variante, l'invention concerne un ensemble vitré 1 définissant un côté extérieur 22 sur une de ses faces longitudinales et un côté intérieur 23 sur une autre face longitudinale, cet ensemble comporte un cadre 5 profilé et au moins un vitrage 2,4 entouré à son contour par ledit cadre 5 caractérisé en ce que ledit cadre 5 comprend au moins trois rainures 3 longitudinales disposées depuis le côté extérieur 22 vers le côté intérieur 23 respectivement au moins une rainure extérieure 9a, au moins une rainure intermédiaire 9b et au moins une rainure intérieure 9c, et un module comportant un vitrage extérieur 2 et un vitrage intérieur 4 séparés par un élément d'espacement monté dans au moins une rainure intermédiaire 9b et formant une lame d'air 8' entre le vitrage extérieur 2 et le vitrage intérieur 4, ledit module comprenant des moyens de communications fluidiques de la lame d'air 8' avec l'environnement intérieur dudit ensemble vitré 1.

A la figure 2, une deuxième configuration de la présente invention est représentée : l'ensemble vitré 1 comprend le même cadre 5 que celui décrit pour la premier configuration et représenté en figure 1 mais associé à une deuxième module de vitrage. Le deuxième module comprend deux vitrages 2 et 4 respectivement le vitrage extérieur 2 et le vitrage intérieur 4.

Il est cependant à garder à l'esprit que ceci n'est pas limitatif et qu'un ensemble vitré conformément à la présente invention comporte au moins deux vitrages, ces vitrages pouvant avoir différentes épaisseurs et les vitrages présentant entre eux des espacements pouvant être différents.

Ainsi, il peut être utilisé dans le cadre 5 de la présente invention un ensemble vitré 1 avec deux vitrages de même qu'un ensemble vitré avec trois vitrages ou plus, avec dans les deux cas, une possibilité de faire varier les épaisseurs de chaque vitrage et/ou les espacements entre vitrages.

Le cadre 5 présente, par l'intermédiaire d'un élément d'espacement intercalé entre elles, deux chambres 20 et 19 séparées et espacées l'une de l'autre.

La première chambre 20, dite chambre extérieure, comprend au moins des moyens de réception du vitrage extérieur 2.

La seconde chambre 19, dite chambre intérieure, comprend des moyens de réception du vitrage intérieur 4. Ladite seconde chambre 19 peut avantageusement présenter des moyens de communication fluidique de la seconde chambre 19 avec l'atmosphère intérieure, cette atmosphère se trouvant donc du côté intérieur 23 de l'ensemble vitré 1.

Dans la deuxième configuration illustrée en figure 2 il est montré un vitrage intérieur 4 avec une seule feuille de verre 12 présentant une plus grande épaisseur que les deux feuilles de verre 12 du vitrage extérieur 2. Toutefois, ceci n'est pas limitatif et il peut être prévu un vitrage intérieur 4 avec plusieurs feuilles de verre 12 tel que décrit pour le vitrage extérieur 2, dans ce cas le vitrage intérieur 4 est monobloc et les feuilles de verres 12 sont solidaires entre-elles avant le montage du vitrage intérieur 4 sur le cadre 5. De même le vitrage intérieur 4 peut être d'épaisseur équivalente ou même supérieure à celle du vitrage extérieur 2.

Le vitrage intérieur 4 est placé avec un espacement par rapport au vitrage extérieur 2, cet espacement pouvant être aisément changé si souhaité en utilisant des moyens de réception différents.

Avantageusement, le vitrage extérieur 2 forme une unité distincte et séparée du vitrage intérieur 4. Le vitrage extérieur 2 est dans une chambre de réception 20 séparée de la chambre de réception 19 du vitrage intérieur 4 par un élément d'espacement, ces chambres 19 et 20 étant prévues dans le cadre 5 de l'ensemble vitré 1.

Selon l'invention, la chambre de réception 19 ou seconde chambre de réception ainsi que l'élément d'espacement ne sont pas fixés à demeure sur le cadre 5 entourant les vitrages mais réalisés par le positionnement de l'élément d'espacement sur le cadre 5. Cela permet au cadre 5 selon l'invention d'être modulable et d'être sélectivement dans une première ou deuxième configuration s'adaptant à différents modules de vitrage.

L'élément d'espacement comprend une portion d'entretoise 8 agissant en tant qu'élément d'espacement configuré pour maintenir séparés le vitrage extérieur 2 et le vitrage intérieur 4. A titre préféré, l'élément d'espacement comprend une portion de gouttière définissant la deuxième chambre 19. Avantageusement, la portion d'entretoise 8 est au moins en partie positionnée dans la rainure intermédiaire 9b. Tel que représenté à la figure 2, la portion d'entretoise 8 coopère par sa partie inférieure avec les deux parties en saillie 14 les plus centrales, notamment celles définissant la rainure intermédiaire 9b.

La portion de gouttière est formée de son coté situé du côté extérieur 22 par la portion d'entretoise 8 et de son côté situé du côté intérieur 23 par une parclose 7. La parclose 7 est montée préférentiellement dans la rainure la plus intérieure 9c. De la même manière que pour la parclose 7' de la figure 1, la parclose 7 coopère dans sa partie inférieure avec les deux parties en saillie 14 les plus intérieures.

La portion d'entretoise 8 et la parclose 7 peuvent être ou non monobloc.

A titré d'exemple préféré, l'intérieur de cette portion d'entretoise 8 forme une chambre intermédiaire de séparation entre chambres de réception 19 ou 20.

Au dessus de cette portion d'entretoise 8 en tant qu'élément d'espacement, il est créé entre le vitrage intérieur 4 et le vitrage extérieur 2 une zone réalisant une lame d'air 8' entre les deux vitrages. La largeur de cette lame d'air 8' est déterminée par la largeur de la portion d'entretoise 8 et peut donc varier en fonction de ladite portion 8 utilisée.

Pour le montage de différents vitrages, il est sélectionné des éléments d'espacement présentant des longueurs différentes ou des rapports différents entre leur portion d'entretoise 8 et leur portion de gouttière, chaque élément d'espacement pouvant ainsi être adapté aux vitrages spécifiques. Cela permet d'adapter un même cadre 5 à de nombreux types différents de vitrages.

Deux joints d'étanchéité 16, faisant aussi partie des moyens de réception du vitrage intérieur 4, sont prévus de chaque côté du vitrage intérieur 4 pour son maintien de manière étanche dans la seconde chambre 19 de réception. Le premier de ces joints 16 est intercalé entre le côté extérieur 22 du vitrage intérieur 4 et le côté intérieur de la portion d'entretoise 8. Le second de ces joints 16 est intercalé entre le côté l'intérieur 23 du vitrage intérieur 4 et le côté de la parclose 7 intérieur, formé à l'extrémité la plus intérieure à l'ensemble vitré 1 de la portion en gouttière et s'étendant préférentiellement dans le prolongement d'une partie en saillie 14 portée par le cadre 5.

La partie inférieure de la portion de gouttière coopère pour son maintien en position avec au moins une partie en saillie 14, à la figure 2 deux parties en saillie, ces parties en saillie 14 étant prévues sur le cadre 5 en pointant vers le vitrage intérieur 4, ces parties en saillie 14 étant les mêmes que pour la figure 1, ce qui permet l'adaptabilité du cadre 5 à divers types de vitrages reçus en son intérieur. Avantageusement, les portions de l'élément d'espacement en regard des parties en saillie 14 sont solidarisées avec celles-ci par un moyen de fixation amovible, du type clips mais d'autres moyens de solidarisation peuvent être prévus, par exemple vis, rivet, collage ou par aimantation.

A la figure 2, il est représenté trois parties en saillie 14 identiques à celles du cadre 5 de la figure 1. En allant de l'extérieur vers l'intérieur de l'ensemble vitré 1, la première partie en saillie 14 coopère avec la partie inférieure la plus extérieure de l'élément d'espacement qui est donc la partie inférieure la plus extérieure de la portion d'entretoise 8. La seconde partie en saillie 14 coopère avec la partie inférieure tournée vers l'intérieur de la portion d'entretoise 8 à sa jonction avec la partie inférieure tournée vers l'extérieur de la portion en gouttière. La troisième partie en saillie 14 coopère avec la partie inférieure la plus intérieure de l'élément d'espacement qui est donc la partie inférieure la plus intérieure de la portion en gouttière.

Un joint 21 peut être prévu entre une partie en saillie 14 du cadre 5 de l'ensemble vitré 1 et une portion en regard de l'élément d'espacement. Ceci peut être particulièrement le cas à l'extrémité inférieure de l'élément d'espacement tourné vers l'extérieur de l'ensemble vitré 1, pour laquelle un joint torique 21 assure l'étanchéité notamment entre la portion d'entretoise 8 et la partie en saillie 14 correspondante du cadre profilé 5.

La première chambre 20 pour le vitrage extérieur 2 comprend aussi des joints 15 et 17 pour garantir l'étanchéité du vitrage extérieur 2 par rapport au reste du cadre profilé 5. Avantageusement, un premier joint 15 d'étanchéité est disposé entre le côté extérieur 22 du cadre 5, plus précisément au niveau d'une paroi extérieure 3 formée préférentiellement dans le prolongement du cadre 5, et le côté extérieur du vitrage extérieur 2 tandis qu'un second joint 17 est disposé entre le côté extérieur de l'élément d'espacement et le côté intérieur du vitrage extérieur 2.

Dans la première chambre 20, il peut aussi être prévu une cale 13 au fond de ladite chambre 20 afin d'assurer l'étanchéité au fond de la chambre 20.

Dans la seconde chambre 19, il peut aussi être prévu une cale 13" au fond de ladite chambre 19 afin d'assurer l'étanchéité au fond de la chambre 19. Ainsi on obtient un positionnement correct entre le fond d'une chambre 19 ou 20, formant la feuillure de réception d'un vitrage, et ledit vitrage. Ceci permet aussi d'obtenir une assise stable du vitrage dans la chambre correspondante 19 ou 20.

Avantageusement, au moins une des chambres 19 ou 20 comprend une conduite de drainage 24 disposée vers son fond afin d'équilibrer la pression entre l'air extérieur et le fond de la chambre, ce qui limite les possibilités de pénétration de l'eau et de condensation tout en favorisant l'évacuation d'infiltrations éventuelles. Une telle conduite de drainage peut présenter aussi l'avantage de diminuer les tensions d'origine thermique sur les bords des vitrages.

Conformément à une caractéristique de la présente invention, au moins le joint 16 situé du côté extérieur 22 du vitrage intérieur 4 présente au moins une interruption de sorte que de l'air de la lame d'air 8' puisse passer à travers la première chambre 19. Avantageusement, l'autre joint d'étanchéité 16 du vitrage intérieur 4, c'est à dire le joint situé du côté intérieur 23 du vitrage intérieur 4, comporte lui aussi au moins une interruption.

On entend par interruption, la présence de lumière dans le ou les joints(s) 16. Le ou les joint(s) 16 sont donc discontinus. Les interruptions peuvent être ou non traversantes. Préférentiellement, les interruptions dans un joint 16 sont ponctuelles et décalées sur la hauteur du joint 16. C'est-à-dire que la communication fluidique se fait entre les interruptions décalées au travers du joint 16 par le corps dudit joint 16 qui est creux.

Par cette ou ces interruptions, il est possible d'établir un passage d'air au moins ponctuel, cet air venant de l'intérieur du bâtiment comportant l'ensemble vitré 1 et pénétrant dans l'intérieur de cet ensemble vitré 1 et inversement. Ainsi, la lame d'air 8' entre vitrage intérieur 4 et vitrage extérieur 2 est en communication indirecte avec l'atmosphère du côté intérieur 23 de l'ensemble vitré 1 par passage de l'air de l'atmosphère intérieure au travers de la seconde chambre 19.

Une circulation d'air peut ainsi se créer dans la seconde chambre 19 ainsi que dans la lame d'air 8' si les moyens de communication fluidique pour chacun de ces éléments sont prévus.

A la figure 2, il est montré une interruption du joint d'étanchéité 16 de chaque côté du vitrage intérieur 4 comme moyens de communication fluidique mais ceci n'est pas limitatif. Cette ou ces interruptions peuvent aussi être localisées sur la traverse haute du cadre profilé 5, notamment par au moins un orifice dans une partie de l'élément d'espacement, notamment à travers la portion la plus intérieure de la parclose 7.

Un tel ensemble vitré 1 peut être désigné sous le nom d'ensemble vitré respirant de l'intérieur.

En se référant à la figure 2, pour un ensemble vitré 1, il peut être prévu avantageusement un filtre 10 ou un tamis sur le passage de l'air à travers le cadre profilé 5. Ce filtre 10 peut, par exemple, présenter des ouvertures de 100 micromètres minimum. Ce filtre 10 peut être un filtre filant, notamment un filtre inox mécano.

Avantageusement, contrairement aux ensembles vitrés à double ou triple vitrage respirant de l'état de la technique pour lesquels le simple vitrage se situe du côté extérieur de l'ensemble vitré, la présente invention propose un ensemble vitré avec un au moins un double vitrage sur son côté extérieur 22, tandis que son vitrage intérieur, préférentiellement un simple vitrage est indépendant et disposé du côté intérieur 23 de l'ensemble vitré 1.

De plus, dans le cas d'un ensemble vitré 1 respirant selon l'invention, contrairement aux ensembles vitrés respirants de l'état de la technique, où la communication fluidique se fait avec l'atmosphère du côté extérieur de l'ensemble vitré, dans le mode de réalisation préférentielle de l'invention décrit à la figure 2, une telle communication se fait avec l'atmosphère du côté intérieur 23 de l'ensemble vitré, c'est-à-dire, en position montée de l'ensemble vitré 1 sur la structure de bâtiment la portant, dans l'espace intérieur limité par ladite structure de bâtiment. Cette circulation d'air selon l'invention limite les risques des condensations entre le vitrage intérieur 4 et le vitrage extérieur 2 au niveau de la lame d'air 8'. L'influence des turbulences et des variations d'hydrométrie extérieures sont réduites.

Cette disposition facilite la gestion de l'embuage, les moyens de communication fluidique sont adaptés à des amplitudes de pression, d'humidité et/ou de températures aisément prévisibles entre l'air intérieur et la lame d'air 8'. La ventilation est donc nettement plus efficace.

La combinaison d'un vitrage au moins double épaisseur dans la première chambre 20 du côté extérieur 22, d'un simple vitrage, préférentiellement à haute isolation phonique, dans la deuxième chambre 19 du côté intérieur 23 et d'une communication fluidique de la lame d'air 8' séparant le vitrage de la première chambre 20 du vitrage de la deuxième chambre 19 avec l'atmosphère intérieure apporte un ensemble vitré dont les propriétés d'isolation thermiques et phoniques sont supérieures aux ensembles vitrés respirant ou non de l'état de la technique tout en ayant un procédé de montage beaucoup plus aisé et un coût plus réduit.

Dans ce mode de réalisation préférentielle, il n'y a avantageusement pas d'orifice pratiqué dans le cadre 5 pour effectuer cette communication fluidique, la communication fluidique se faisant par au moins une interruption d'au moins un joint 16, ce qui permet une communication avec l'atmosphère intérieure tout en simplifiant l'installation de l'ensemble vitré 1 sans qu'il y ait besoin de percer un orifice de communication fluidique. Cette disposition présente l'avantage d'améliorer l'étanchéité à l'eau de l'ensemble vitré. En effet, les risques que de l'eau extérieure, de pluie par exemple, ne pénètre dans l'ensemble vitré sont très limités.

Avantageusement, aucun espace entre les vitrages ne comprend un store, un tel store étant en général muni de moyens de commande lui permettant de s'étendre dans la longueur de l'espace ou d'être relevé. L'espace entre le vitrage intérieur 4 et le vitrage extérieur 2 contient uniquement de l'air. Cet espace contient uniquement la lame d'air 8'. L'absence de store facilite la ventilation dans la lame d'air 8' et diminue les risques d'embuage.

L'invention concerne un procédé de montage d'un tel ensemble vitré 1 caractérisé en ce que l'opérateur réalisant le montage se positionne d'un seul côté de l'ensemble et préférentiellement du côté de la face longitudinale intérieure 23 de l'ensemble. Toutes les étapes du procédé de montage peuvent être réalisées du même côté de l'ensemble vitré, ce qui constitue une simplification du montage de l'ensemble vitré et ce quelque soit la configuration de l'ensemble vitré.

Dans un premier mode de réalisation du procédé d'un ensemble vitré selon la deuxième configuration comportant un vitrage extérieur 2 et un vitrage intérieur 4, le procédé comprend une étape de positionnement sur le cadre 5 d'un élément d'espacement comportant une seconde chambre 19 avec des moyens de réception du vitrage intérieur 4, cet élément faisant également office d'élément d'espacement entre le vitrage extérieur 2 et le vitrage intérieur 4. Une étape de placement du vitrage extérieur 2 dans des moyens de réception du vitrage extérieur 2 d'une première chambre 20. Une étape de placement du vitrage intérieur 4 dans des moyens de réception de la seconde chambre 19.

### REFERENCES

1. ensemble vitré
1'. ensemble vitré
2. vitrage extérieur
3. paroi extérieure
4. vitrage intérieur
5. cadre profilé
6. dormant
7. parclose
7'. parclose
8. portion d'entretoise
8'. lame d'air
9. a - rainure extérieure
9. b - rainure intermédiaire
9. c - rainure intérieure
10. filtre
11. joint du dormant
12. feuille de verre
13. cale
13'. cale
13". cale
14. partie en saillie
15. joint de vitrage extérieur
16. joint de vitrage
17. joint de vitrage intermédiaire
18. équerre d'assemblage
19. seconde chambre
20. première chambre
21. joint torique
22. côté extérieur
23. côté intérieur
24. conduite de drainage.
25. moyens isolants

## Revendications

1. Ensemble vitré (1) définissant un côté extérieur (22) sur une de ses faces longitudinales et un côté intérieur (23) sur une autre face longitudinale, cet ensemble comporte un cadre (5) profilé et au moins un vitrage (2,4) entouré à son contour par ledit cadre (5),
- ledit cadre (5) comprend au moins trois rainures (9a, 9b, 9c) longitudinales disposées depuis le côté extérieur (22) vers le côté intérieur (23) respectivement au moins une rainure extérieure (9a), au moins une rainure intermédiaire (9b) et au moins une rainure intérieure (9c), ledit cadre (5) étant configuré pour recevoir sélectivement :
- dans une première configuration, un premier module comportant une première parclose intérieure (7') configurée pour être montée au moins dans la rainure intérieure (9c) et un vitrage extérieur (2) destiné à être monté entre la première parclose intérieure (7') et une cloison solidaire du cadre (5)
- dans une deuxième configuration, un deuxième module comportant un vitrage extérieur (2) et un vitrage intérieur (4) séparés par un élément d'espacement configuré pour être monté dans au moins une rainure intermédiaire (9b) et formant une lame d'air (8') entre le vitrage extérieur (2) et le vitrage intérieur (4), ledit cadre étant **caractérisé en ce que** l'élément d'espacement comprend des moyens de communication fluidique pour la communication de la lame d'air (8') avec l'atmosphère uniquement du côté intérieur de l'ensemble vitré (1), et
- que dans la deuxième configuration l'élément d'espacement comprend une portion d'entretoise (8) pour maintenir espacés le vitrage extérieur (2) et le vitrage intérieur (4) et une portion de gouttière définissant la seconde chambre (19) et fournissant les moyens de réception de ladite seconde chambre (19) pour le vitrage intérieur (4), et
- que l'ensemble vitré comprenant des joints de vitrage (16,16) pour le vitrage intérieur (4) montés dans la portion de gouttière en formant au moins en partie les moyens de réception, et qu'au moins le joint (16), parmi les joints de vitrage (16,16) pour le vitrage intérieur (4), disposé le plus du côté extérieur (22) présente des moyens de communication fluidique pour la communication de la lame d'air (8') avec l'atmosphère du côté intérieur (23) de l'ensemble vitré (1), et que le joint (16) parmi les joints de vitrage (16,16) pour le vitrage intérieur (4), disposé le plus du côté intérieur (23) présente des moyens de communication fluidique pour la communication de la lame d'air (8') avec l'atmosphère du côté intérieur (23) de l'ensemble vitré (1), et
- que lesdits moyens de communication fluidique du joint (16) par le vitrage intérieur (4) disposé le plus du côté extérieur (22) et/ou du joint (16)pour le vitrage intérieur (4) disposé le plus du côté intérieur (23) sont formés par au moins une interruption dans un ou les joints (16,16) du vitrage intérieur (4).

2. Ensemble vitré (1) selon la revendication précédente dans lequel dans la deuxième configuration le deuxième module comprend deux chambres (19, 20) séparées par l'élément d'espacement, la première chambre (20) comprenant des moyens de réception du vitrage extérieur (2) et la seconde chambre (19) comprenant des moyens de réception du vitrage intérieur (4).

3. Ensemble vitré (1) selon l'une quelconque des revendications précédentes dans lequel dans la première et dans la deuxième configuration le vitrage extérieur (2) comprend au moins deux feuilles de verre (12,12).

4. Ensemble vitré (1) selon la revendication précédente dans lequel les au moins deux feuilles de verres (12,12) forment un vitrage extérieur (4) monobloc.

5. Ensemble vitré (1) selon l'une quelconque des revendications précédentes, dans lequel le vitrage intérieur (4) est à isolation phonique et/ou thermique.

6. Ensemble vitré (1) selon l'une quelconque des revendications précédentes, dans lequel le cadre (5) comprend des moyens isolants (25) disposés entre une partie intérieure et une partie extérieur dudit cadre (5) de sorte à réaliser une rupture de pont thermique entre l'intérieur et l'extérieur de l'ensemble (1).

7. Procédé de montage d'un ensemble vitré (1) selon l'une quelconque des revendications précédentes, **caractérisé en ce que** on effectue le montage du premier module ou du deuxième module depuis la face longitudinale du côté intérieur (23) de l'ensemble (1).

8. Procédé de montage selon la revendication précédente d'un ensemble vitré (1) selon la deuxième configuration comportant un vitrage extérieur (2) et un vitrage intérieur (4) entourés par un cadre (5), lequel procédé comprend les étapes successives suivantes:
- une étape de placement du vitrage extérieur (2) dans des moyens de réception du vitrage extérieur (2) formés par une première chambre (20) du cadre,
- une étape de positionnement sur le cadre (5) au niveau d'au moins une rainure intermédiaire (9b) d'un élément d'espacement comportant une seconde chambre (19) présentant des moyens de réception du vitrage intérieur (4), cet élément d'espacement faisant également office de séparation entre le vitrage extérieur (2) et le vitrage intérieur (4),
- une étape de placement du vitrage intérieur (4) dans des moyens de réception de la seconde chambre (19).

9. Procédé de montage selon la revendication 7, d'un ensemble vitré (1) selon la première configuration comportant un vitrage extérieur (2) entouré par un cadre (5), lequel procédé comprend :
- une étape de positionnement dans le cadre (5) au niveau d'au moins une rainure intérieure (9c) d'une parclose (7) formant une première chambre (20) comprenant des moyens de réception du vitrage extérieur (2)
- une étape de placement du vitrage extérieur (2) dans des moyens de réception de la première chambre (20).

## Patentansprüche

1. Verglastes Element (1), das eine Außenseite (22) an einer seiner Längsseiten, und eine Innenseite (23) an einer anderen Längsseite abgrenzt, wobei dieses Element einen Profilrahmen (5) und mindestens eine Verglasung (2,4) unfasst, die durch besagten Rahmen (5) gefasst ist, wobei
- besagter Rahmen (5) mindestens drei Längsrillen (9a, 9b, 9c) aufweist, die von außen (22) nach innen (23) angeordnet sind mit jeweils einer Rille außen (9a), mindestens einer Rille in der Mitte (9c) und mindestens einer Rille innen (9c), wobei besagter Rahmen (5) so gestaltet ist, dass er wahlweise folgendes aufnehmen kann:
- in einer ersten Variante ein erstes Modul mit einer ersten inneren Glasleiste (7'), die so gestaltet ist, dass sie mindestens in die innere Rille (9c) montiert werden kann, und eine Außenverglasung (2), die dazu bestimmt ist, zwischen die erste innere Glasleiste (7') und eine mit dem Rahmen (5) verbundene Trennwand montiert zu werden;
- in einer zweiten Variante ein zweites Modul mit einer Außenverglasung (2) und einer Innenverglasung (4), die durch ein Abstandselement getrennt werden, das so gestaltet ist, dass es in mindestens eine mittlere Rille (9c) montiert werden kann und einen Zwischenraum (8') zwischen der Außenverglasung (2) und der Innenverglasung (4) bildet, wobei besagter Rahmen **dadurch gekennzeichnet ist, dass** das Abstandselement Fluidverbindungsmittel zwecks Verbindung des Zwischenraums (8') mit der Atmosphäre, jedoch nur an der Innenseite des verglasten Elements (1) umfasst, und
- dass das Abstandselement in der zweiten Variante einen Distanzstückabschnitt (8) umfasst, um die Außenverglasung (2), die Innenverglasung (4) und einen Abschnitt der Rinne, welcher die zweite Kammer (19) abgrenzt und die Aufnahmevorrichtungen für die Innenverglasung (4) der zweiten Kammer (19) aufweist, in Abstand zueinander zu halten, und
- dass das verglaste Element Verglasungsdichtungen (16, 16) für die Innenverglasung (4) umfasst, die in den Rinnenabschnitt montiert werden, indem sie mindestens zum Teil die Aufnahmemittel bilden, und dass zumindest die Dichtung (16) der Dichtungen (16, 16') für die Innenverglasung (4), die möglichst nah an der Außenseite (22) angeordnet ist, Fluidverbindungsmittel zwecks Verbindung des Zwischenraums (8') mit der Atmosphäre der Innenseite (23) des verglasten Elements (1) aufweist, und dass die Dichtung (16) der Verglasungsdichtungen (16, 16') für die Innenverglasung (4), die möglichst nah an der Innenseite (23) angeordnet ist, Fluidverbindungsmittel zwecks Verbindung des Zwischenraums (8') mit der Atmosphäre der Innenseite (23) des verglasten Elements (1) aufweist, und
- dass besagte Fluidverbindungsmittel der Dichtung (16) der Innenverglasung (4), die möglichst an der Außenseite (22) angeordnet ist, und/oder der Dichtung (16) der Innenverglasung (4), die möglichst an der Innenseite (23) angeordnet ist, durch mindestens eine Unterbrechung in einer bzw. den Dichtungen (16, 16) der Innenverglasung (4) gebildet werden.

2. Verglastes Element (1) nach dem vorhergehenden Anspruch in der zweiten Variante, in dem das zweite Modul zwei Kammern (19, 20) umfasst, die durch das Abstandselement voneinander getrennt sind, wobei die erste Kammer (20) Aufnahmemittel für die Außenverglasung (2) und die zweite Kammer (19) Aufnahmemittel für die Innenverglasung (4) aufweist.

3. Verglastes Element (1) nach einem der vorhergehenden Ansprüche, in dem in der ersten und in der zweiten Variante die Außenverglasung (2) mindestens zwei Glasfolien (12, 12') umfasst.

4. Verglastes Element (1) nach dem vorhergehenden Anspruch, in dem zumindest zwei Glasfolien (12, 12') eine Außenverglasung (4) aus einem Stück bilden.

5. Verglastes Element (1) nach einem der vorhergehenden Ansprüche, in dem die Innenverglasung (4) schalldämmend und/oder wärmedämmend ist.

6. Verglastes Element (1) nach einem der vorhergehenden Ansprüche, in dem der Rahmen (5) isolierende Mittel (25) umfasst, die zwischen einem inneren Teil und einem äußeren Teil besagten Rahmens (5) so angeordnet sind, dass die Wärmebrücke zwischen der Innen- und der Außenseite des Elements (1) unterbrochen wird.

7. Verfahren zur Montage eines verglasten Elements (1) nach einem der vorhergehenden Ansprüche, **dadurch gekennzeichnet, dass** man die Montage des ersten Moduls oder des zweiten Moduls von der Längsseite der Innenseite (23) des Elements (1) aus durchführt.

8. Montageverfahren eines verglasten Elements (1) nach dem vorgehenden Anspruch gemäß der zweiten Variante mit einer Außenverglasung (2) und einer Innenverglasung (4), die von einem Rahmen (5) umgeben sind, wobei das Verfahren folgende Schritte umfasst:
- das Positionieren der Außenverglasung (2) in die Aufnahmemittel der Außenverglasung (2), die durch eine erste Kammer (20) des Rahmens gebildet werden,
- das Positionieren eines Abstandselements, das eine zweite Kammer (19) mit Aufnahmemitteln für die Innenverglasung (4) aufweist, auf den Rahmen (5) in Höhe von mindestens einer mittleren Rille (9b), wobei dieses Abstandselement auch als Trennelement zwischen Außenverglasung (2) und Innenverglasung (4) dient.
- das Positionieren der Innenverglasung (4) in die Aufnahmemittel der zweiten Kammer (19).

9. Montageverfahren eines verglasten Elements (1) gemäß der ersten Variante von Anspruch 7, das eine Außenverglasung (2) umgeben von einem Rahmen (5) umfasst, und welches folgende Schritte umfasst:
- die Positionierung im Rahmen (5) an mindestens einer Innenrille (9c) einer Glasleiste (7), die eine erste Kammer (20) bildet, und Aufnahmemittel für die Außenverglasung (2) umfasst
- das Einsetzen der Außenverglasung (2) in die Aufnahmemittel der ersten Kammer (20).

## Claims

1. A glazed assembly (1) defining an outer side (22) on one of the longitudinal faces thereof and an inner side (23) on another longitudinal face, with such assembly comprising a profiled frame (5) and at least one glazing (2, 4), the edge of which is surrounded by said frame (5),
said frame (5) comprises at least three longitudinal grooves (9a, 9b, 9c) positioned from the outer side (22) towards the inner side (23), respectively at least one outer groove (9a), at least one intermediate groove (9b) and at least one inner groove (9c), with said frame (5) being so configured as to selectively receive:
- in a first configuration, a first module having a first inner glazing bead (7') so configured as to be mounted at least in the inner groove (9c) and an outer glazing (2) intended to be mounted between the first inner glazing bead (7') and a partition made integral with the frame (5)
- in a second configuration, a second module comprising an outer glazing (2) and an inner glazing (4) separated by a spacing element so configured as to be mounted in at least one intermediate groove (9b) and forming an air space (8') between the outer glazing (2) and the inner glazing (4), with said frame being **characterized in that** the spacing element comprises fluid communication means for the communication of the air space (8') with the atmosphere on the inside of the glazed assembly (1) only, and
**in that**, in the second configuration, the spacing element comprises a spacer portion (8) for maintaining the outer glazing (2) and the inner glazing (4) in a spaced relationship and a gutter portion defining the second chamber (19) and providing the receiving mans of said second chamber (19) for the inner glazing (4), and
**in that** the glazed assembly comprising glazing seals (16, 16) for the inner glazing (4) mounted in the gutter portion by at least partially forming the receiving means, and **in that** at least the seal (16), among the glazing seals (16, 16) for the inner glazing (4), positioned on the outermost side (22), has fluid communication means for the communication of the air space (8') with the atmosphere on the inside (23) of the glazed assembly (1), and **in that** the seal (16) among the glazing seals (16, 16) for the inner glazing (4), positioned on the innermost side (23) has fluid communication means for the communication of the air space (8') with the atmosphere on the inside (23) of the glazed assembly (1), and
**in that** said means for the fluid communication of the seal (16) for the inner glazing (4) positioned on the outermost side (22) and/or the seal (16) for the inner glazing (4) positioned on the innermost side (23) are formed by at least one interruption in one or the seal (s) (16, 16) of the inner glazing (4).

2. A glazed assembly (1) according to the preceding claim, wherein, in the second configuration, the second module comprises two chambers (19, 20) separated by the spacing element, with the first chamber (20) comprising means for receiving the outer glazing (2) and the second chamber (19) comprising means for receiving the inner glazing (4).

3. A glazed assembly (1) according to any one of the preceding claims, wherein, in the first and in the second configuration, the outer glazing (2) comprises at least two glass sheets (12, 12).

4. A glazed assembly (1) according to the preceding claim, wherein the at least two glass sheets (12, 12) form a one-piece outer glazing (4).

5. A glazed assembly (1) according to any one of the preceding claims, wherein the inner glazing (4) is of the sound- and/or heat-insulation type.

6. A glazed assembly (1) according to any one of the preceding claims, wherein the frame (5) comprises insulating means (25) arranged between an inner portion and an outer portion of said frame (5) so as to achieve a rupture of the thermal bridge between the inside and the outside of the assembly (1).

7. A method for mounting a glazed assembly (1) according to any one of the preceding claims, **characterized in that** the mounting of the first module or the second module is carried out from the longitudinal face on the inner side (23) of the assembly (1).

8. A method according to the preceding claim for mounting a glazed assembly (1) according to the second configuration comprising an outer glazing (2) and an inner glazing (4) surrounded by a frame (5), with said method comprising the following successive steps:
- a step of positioning the outer glazing (2) in means for receiving the outer glazing (2) formed by a first chamber (20) of the frame,
- a step of positioning, on the frame (5), at at least one intermediate groove (9b), a spacing element comprising a second chamber (19) having means for receiving the inner glazing (4), with such spacing element also acting as a separation between the outer glazing (2) and the inner glazing (4),
- a step of positioning the inner glazing (4) in the receiving means of the second chamber (19).

9. A method according to claim 7, for mounting a glass assembly (1) according to the first configuration comprising an outer glazing (2) surrounded by a frame (5), with said method comprising:
- a step of positioning, in the frame (5), at at least one inner groove (9c), a glazing bead (7) forming a first chamber (20) comprising means for receiving the outer glazing (2)
- a step of positioning the outer glazing (2) in the receiving means of the first chamber (20).
